# EUROPÄISCHE PATENTSCHRIFT

(11) **EP 1 057 935 B1**
(45) Veröffentlichungstag und Bekanntmachung des Hinweises auf die Patenterteilung: **26.05.2004**
(21) Anmeldenummer: 99110732.7
(22) Anmeldetag: 04.06.1999
(51) Int. Cl.: E01C 5/06

(54) **Pflasterstein**
Paving stone
Pierre à paver

(43) Veröffentlichungstag der Anmeldung: 06.12.2000
(73) Patentinhaber: Innocon GmbH, 41541 Dormagen (DE)
(72) Erfinder: Schneider, Horst, 47533 Kleve (DE)
(74) Vertreter: Patentanwälte Hauck, Graalfs, Wehnert, Döring, Siemons, Schildberg

(56) Entgegenhaltungen:
- WO-A-98/30754
- DE-U- 29 516 425
- DE-U- 29 721 360

## Beschreibung

Die vorliegende Erfindung betrifft einen Pflasterstein mit den Merkmalen des Oberbegriffs von Patentanspruch 1.

Derartige Pflastersteine sind bekannt. Die an den Seitenflächen der Pflastersteine angeordneten seitlich vorstehenden Abstandshalter dienen dazu, beim Aneinandersetzen der Pflastersteine definierte Fugen vorzusehen, um eine Versickerung des Regenwassers zu ermöglichen. Hierbei ist es bekannt, die Abstandshalter so auszubilden bzw. so anzuordnen, daß beim Aneinandersetzen von benachbarten Steinen die Abstandshalter in seitliche Anlage miteinander treten, so daß sich ein Verzahnungseffekt ergibt, der das verlegte Pflaster entsprechend stabilisiert. Stirnseitig stützen sich die Abstandshalter dabei an den Seitenflächen der benachbarten Steine oder an ebenen Flächen von Abstandshaltern der benachbarten Steine ab. Auf diese Weise läßt sich - trotz des vorgesehenen Fugenraumes - ein Pflaster mit Verbundwirkung erstellen.

Mit den meisten bekannten Pflastersteinen lassen sich jedoch - bedingt durch die Form und/oder Lage der Abstandshalter - nur ganz bestimmte Verlegemuster erstellen, so daß die Vielseitigkeit des Einsatzes von derartigen Verbundsteinen zu wünschen übrig läßt.

Ein Pflasterstein mit den Merkmalen des Oberbegriffes des Patentanspruches 1 ist aus der DE 295 16 425 U bekannt. Bei diesem bekannten Pflasterstein sind auf zwei gegenüberliegenden Seitenflächen zwei Abstandshalterpaare angeordnet. Die Abstandshalter selbst sind umlaufend angeordnet, d.h. sie weisen hierbei immer gleiche Abstände zu den Ecken des Steines auf. Hierdurch lassen sich nur ganz bestimmte Verlegemuster erstellen.

Der vorliegenden Erfindung liegt die Aufgabe zugrunde, einen Pflasterstein der angegebenen Art zu schaffen, der bei großem Fugenraum im Verbund besonders viele Verlegemuster ermöglicht.

Diese Aufgabe wird erfindungsgemäß bei einem Pflasterstein der angegebenen Art durch die kennzeichnenden Merkmale des Patentanspruches 1 gelöst.

Der hier verwendete Begriff "Pflasterstein" soll sowohl neben Pflastersteinen in der Form eines Würfels, Quaders auch solche in der Form einer Platte abdecken. Der Begriff ist somit umfassend zu interpretieren. Wesentlich ist, daß der Stein neben einer Oberseite und einer gegenüberliegenden Unterseite vier Seitenflächen besitzt, von denen sich jeweils zwei gegenüberliegen und miteinander rechte Winkel bilden.

Mit dem Begriff "Abstandshalterpaar" ist gemeint, daß sich auf zwei gegenüberliegenden Seitenflächen je ein Abstandshalter befindet, die einander zugeordnet sind und zusammen ein Abstandshalterpaar bilden.

Bei der erfindungsgemäßen Lösung hat beispielsweise ein Stein mit rechteckiger Oberseite, der unterschiedlich lange Seitenflächen besitzt, auf den gegenüberliegenden langen Seitenflächen zwei erste Abtandshalterpaare, während auf den gegenüberliegenden kurzen Seitenflächen ein zweites Abstandshalterpaar angeordnet ist. Ein Pflasterstein mit quadratischer Oberseite hat jeweils auf zwei gegenüberliegenden Seitenflächen zwei Abstandshalterpaare. Bei noch größeren Steinformaten nimmt die Anzahl der Abstandshalterpaare entsprechend zu.

Die auf den gegenüberliegenden Seitenflächen angeordneten Abstandshalter eines Paares sind um eine Abstandshalterbreite versetzt zueinander angeordnet. Hierdurch können die Abstandshalter mit entsprechend angeordneten Abstandshaltern eines Nachbarsteines in seitliche Anlage treten, so daß sich ein entsprechender Verzahnungseffekt (Verbundwirkung) ergibt.

Die Besonderheit des erfindungsgemäß ausgebildeten Pflastersteines besteht nunmehr darin, daß die Abstandshalterpaare eines Steines keine identische Lage in bezug auf einen Fixpunkt am Stein, beispielsweise dessen Mittelpunkt, dessen Mittellinien, Ecken etc., besitzen. So ist ein erstes Abstandshalterpaar in bezug auf eine den Stein schneidende Linie versetzt angeordnet. Bei einem sich aus zwei quadratischen Grundsteinen zusammensetzenden Rechteckstein ist diese Linie, vorzugsweise eine den Stein viertelnde Linie, was ebenfalls auf den sich aus zwei Rechtecksteinen zusammensetzenden quadratischen Stein zutrifft. Bei größeren Formaten ist es vorzugsweise eine den Stein in acht, sechzehn etc. Teile unterteilende Linie. Diese Linien können als Rasterlinien angesehen werden, die die Steine in einzelne Quadrate unterteilen, wobei der Rechteckstein acht Quadrate, der sich aus zwei Rechtecksteinen zusammensetzende quadratische Stein sechzehn Quadrate etc. aufweist.

Das andere erste Abstandshalterpaar ist nunmehr nicht in einer dem ersten Abstandshalterpaar entsprechenden Lage angeordnet, sondern die den Stein schneidende Linie des einen Paares der ersten Abstandshalterpaare besitzt gegenüber der den Stein schneidenden Linie des anderen Paares der ersten Abstandshalterpaare einen um die Breite eines Abstandshalters (b) vergrößerten Abstand von der Mittellinie des Steines.

Wie vorstehend bereits erwähnt, weist nämlich ein derartiger Rechteckstein auf seinen gegenüberliegenden langen Seitenflächen zwei erste Abstandshalterpaare auf. Ein Paar hiervon ist dabei vorzugsweise so angeordnet, daß seine Abstandshalter in bezug auf eine den Stein viertelnde Linie versetzt sind. Das andere Paar ist so angeordnet, daß seine Abstandshalter in bezug auf eine zu einer anderen den Stein viertelnden Linie vorzugsweise zur Steinecke hin um die Breite eines Abstandshalters verschobene Linie versetzt sind. Diese beiden Abstandshalter sind daher näher an der zugehörigen Steinecke angeordnet als die Abstandshalter des einen Paares. Ferner sind beide erste Abstandshalterpaare so angeordnet, daß sich in bezug auf die Mittellinie des Steines zwei innenliegende Abstandshalter auf einer Seitenfläche und zwei außenliegende Abstandshalter auf der gegenüberliegenden Seitenfläche ergeben.

Durch die verschobene Lage des einen ersten Abstandshalterpaares gegenüber dem anderen ersten Abstandshalterpaar wird erreicht, daß ein Rechteckstein mit seiner langen Seitenfläche in zwei verschiedenen Lagen an den anderen Rechteckstein angelegt werden kann. In der Normallage (bei entsprechender Position in bezug auf den anderen Stein) treten die beiden innenliegenden Abstandshalter des einen Steines mit den beiden außenliegenden Abstandshaltern des anderen Steines in seitliche Anlage. Bei einer um 180° gedrehten Lage treten die beiden Abstandshalter mit der langen Seitenfläche des anzulegenden Steines wiederum mit den beiden Abstandshaltern des anderen Steines in seitlichen Kontakt, jedoch in diesem Falle liegen die beiden Abstandshalter des anzulegenden Steines nicht beide innerhalb der Abstandshalter des anderen Steines, sondern es liegt lediglich einer innerhalb, während der andere außerhalb liegt. Während sich somit im erstgenannten Fall ein sogenannter "Klammereffekt" ergibt, der zu einer Vollverbundwirkung führt, ergibt sich im zweiten Fall zwar auch eine formschlüssige Anlage der beiden Abstandshalter, jedoch hierbei nur so, daß eine Relativverschiebung zwischen beiden Steinen noch möglich ist, wenn keine weiteren Nachbarsteine vorhanden sind. Es wird somit bei dieser Art der Anlage ein "Halbverbund" erreicht.

Erfindungsgemäß gilt somit generell folgendes:
Bei größeren Steinformaten, bei denen auf den gegenüberliegenden Seitenflächen mindestens zwei Abstandshalterpaare angeordnet sind, ist zwischen den Bezugslinien von mindestens zwei Paaren eine Verschiebung um eine Abstandshalterbreite vorhanden, und zwar derart, daß sich bei diesen zwei Paaren auf der einen Seitenfläche zwei innenliegende und auf der gegenüberliegenden Seitenfläche zwei außenliegende Abstandshalter ergeben. Auf diese Weise wird einerseits der gewünschte Klammereffekt beim Anlegen in der Normallage und der gewünschte Halbverbund beim Anlegen in einer um 180° gedrehten Lage erreicht.

Der Rechteckstein ist vorzugsweise so ausgebildet, daß die Abstandshalter des auf den gegenüberliegenden kurzen Seitenflächen angeordneten Zweiten Paares in bezug auf die Flächenhalbierende oder Mittellinie des Steines versetzt angeordnet sind.

Hat der Stein eine quadratische Ober- und Unterseite und setzt sich aus vier quadratischen Grundsteinen zusammen, so daß insgesamt sechzehn Quadratraster gebildet werden, so sind immer auf zwei gegenüberliegenden Seitenflächen zwei Abstandshalterpaare angeordnet. Hiervon ist jeweils ein Paar in bezug auf eine die Fläche des Steines viertelnde Linie um eine Abstandshalterbreite versetzt angeordnet, während das andere Paar ebenfalls um eine Abstandshalterbreite versetzt zueinander angeordnet ist, jedoch um eine zu einer die Fläche viertelnden Linie zur Ecke hin um eine Abstandshalterbreite verschobene Linie. Auch hierbei ist die Anordnung so, daß sich zwei innenliegende Abstandshalter auf der einen Seitenfläche und zwei außenliegende Abstandshalter auf der gegenüberliegenden Seitenfläche ergeben. Der gewünschte Klammereffekt und der gewünschte Halbverbund sind somit auch hier gewährleistet.

Hat ein Pflasterstein ein solches Format, daß auf seinen gegenüberliegenden Seitenflächen drei Abstandshalterpaare angeordnet sind, so weisen von diesen drei Paaren vorzugsweise zwei Paare zwei innenliegende und zwei außenliegende Abstandshalter auf. Zwischen diesen beiden Paaren wird daher der gewünschte Klammereffekt erreicht.

Mit der efindungsgemäßen Ausbildung und Positionierung der Abstandshalter läßt sich eine Vielzahl von Verlegemustern im Vollverbund und Halbverbund realisieren, beispielsweise Läuferverbände, Ellbogenverbände, Fischgrätverbände etc. Der erfindungsgemäß ausgebildete Pflasterstein zeichnet sich daher durch eine besonders vielseitige Verwendbarkeit aus.

Die Form der Abstandshalter ist für die erfindungsgemäße Lösung nicht kritisch. Wichtig ist lediglich, daß die Abstandshalter von aneinander gelegten Pflastersteinen so miteinander verzahnbar sind, daß sich ein Vollverbund erreichen läßt, d.h. die Abstandshalter müssen so geformt sein, daß sie in seitliche Anlage miteinander treten, d.h. formschlüssigen Kontakt haben. Bei einer speziellen Ausführungsform der Erfindung sind sie zahnförmig ausgebildet und weisen abgeflachte Spitzen auf. Hierbei treten die seitlichen Schrägflächen mit den Schrägflächen der Abstandshalter benachbarter Steine in Kontakt, während sich die abgeflachten Spitzen an den Seitenflächen benachbarter Abstandshalter abstützen. Bei einer weiteren bevorzugten Ausführungsform weisen die Abstandshalter eine erweiterte Basis auf, auf der sich der eigentliche Abstandshalter befindet, der in diesem Falle ebenfalls zahnförmig ausgebildet sein und eine abgeflachte Spitze aufweisen kann. Bei dieser Ausführungsform stützen sich die abgeflachten Spitzen der Abstandshalter von benachbarten Steinen auf den ebenen Flächen der Basis ab, d.h. nicht auf den Seitenflächen selbst.

Die erfindungsgemäße Lösung will mit so wenig Abstandshaltern wie möglich auskommen, um einen möglichst großen Fugenraum zu erhalten. Insofern besteht vorzugsweise ein Abstandshalterpaar nur aus je einem Abstandshalter auf einer Seitenfläche. Ausgeschlossen ist hierbei jedoch nicht, daß ein Abstandshalterpaar je zwei oder mehr Abstandshalter auf einer Seitenfläche aufweist, beispielsweise in der Form von zwei oder mehr Zähnen, die dann mit einem oder mehreren Abstandshaltern (Zähnen) auf der Seitenfläche des benachbarten Steines in Kontakt treten. Eine derartige Ausführungsform dürfte jedoch nur in Ausnahmefällen zum Einsatz kommen, wenn eine besonders große Verbundwirkung bzw. Stabilität gewünscht wird, da hierdurch Fugenraum entfällt.

Zur Erkennung der außenliegenden oder innenliegenden Abstandshalter einer Seitenfläche (Klammereffekt) weist der erfindungsgemäß ausgebildete Pflasterstein vorzugsweise eine Markierung auf, die beispielsweise als vorstehender Abschnitt auf der Seitenfläche ausgebildet sein kann.

Die Erfindung wird nachfolgend anhand von Ausführungsbeispielen in Verbindung mit der Zeichnung im einzelnen erläutert. Es zeigen:
- Figur 1: eine Draufsicht auf eine Ausführungsform eines einen Grundstein bildenden Pflastersteines mit quadratischer Oberseite, der nicht unter die Erfindung fällt;
- Figur 2: eine Draufsicht auf zwei Pflastersteine mit rechteckiger Oberseite im aneinandergesetzten Zustand;
- Figur 3: eine Draufsicht auf die beiden Rechtecksteine der Figur 2, wobei jedoch der in der Zeichnung obere Stein um 180° gegenüber der Lage in Figur 2 verdreht dargestellt ist;
- Figur 4: eine Draufsicht auf einen Pflasterstein mit quadratischer Oberseite;
- Figur 5: eine Draufsicht auf einen Pflasterstein mit rechteckiger Oberfläche, der eine andere Art von Abstandshaltern aufweist als die Steine der Figuren 1 bis 4;
- Figur 6: eine Draufsicht auf drei rechteckige Pflastersteine im Läuferverband;
- Figur 7: eine Draufsicht auf drei rechteckige Pflastersteine, wobei ein Pflasterstein mit seiner Längsachse rechtwinkling zu den anderen beiden Steinen angeordnet ist; und
- Figur 8: eine Draufsicht auf vier im Verband verlegte Rechtecksteine.

Die in den Figuren dargestellten Pflastersteine bestehen aus Beton und sind im wesentlichen plattenförmig ausgebildet, wobei sie eine Oberseite und eine Unterseite und vier Seitenflächen besitzen, die miteinander rechte Winkel bilden. Die Steine besitzen daher in der Draufsicht entweder eine quadratische oder eine rechteckige Form.

Figur 1 zeigt einen nicht unter die Erfindung fallenden quadratischen Grundstein 1 mit einer Oberseite 2 und vier Seitenflächen 3. Dieser Grundstein ist in den in den Figuren 2 und 3 gezeigten Rechtecksteinen zweimal und in dem in Figur 4 gezeigten quadratischen Stein viermal enthalten.

Der Stein 1 wird durch zwei Mittellinien (Seitenhalbierende) 4, 5 in ein Raster mit vier Quadraten unterteilt. Diese Mittellinien 4, 5 bilden Bezugslinien für die Anordnung von Abstandshaltern auf den Seitenflächen, bei denen es sich um von den Seitenflächen vorspringende Abschnitte handelt, die sich über die gesamte Höhe der Seitenflächen bzw. nur über einen Teil dieser Höhe erstrecken können. Bei den Pflastersteinen der Figur 1 sind vier Abstandshalter 6, 7, 8, 9 vorhanden, die in der Form von Zähnen mit abgeflachter Spitze ausgebildet sind, d.h. zwei schräge Seitenflächen und eine ebene Stirnfläche besitzen. Die Seitenflächen dienen hierbei zur Anlage mit den Seitenflächen der Abstandshalter von benachbarten Steinen, wenn die Stirnflächen sich an den Seitenflächen der benachbarten Steine abstützen.

Zwei Abstandshalter 6, 7 oder 8, 9 auf zwei gegenüberliegenden Seitenflächen bilden ein Abstandshalterpaar. Die Abstandshalter eines Paares sind dabei so angeordnet, daß sie in bezug auf eine beide Seitenflächen miteinander verbindende Linie versetzt zueinander ausgebildet sind. Bei den Abstandshaltern 6, 7 ist diese Bezugslinie die Mittellinie oder Seitenhalbierende 4, während die Bezugslinie bei den Abstandshaltern 8, 9 von einer Linie 10 gebildet wird, die in bezug auf die entsprechende Mittellinie bzw. Seitenhalbierende 5 um eine Abstandshalterbreite "b" verschoben ist.

Figur 2 zeigt zwei erfindungsgemäß ausgebildete aneinandergesetzte Pflastersteine 10 in der Draufsicht. Beide Steine sind identisch ausgebildet und haben eine rechteckige Oberseite 11 sowie vier Seitenflächen, die sich aus zwei langen Seitenflächen 12 und zwei kurzen Seitenflächen 13 zusammensetzen. Die Abstandshalter sind entsprechend ausgebildet wie bei dem Pflasterstein der Figur 1. Jeder Stein setzt sich aus zwei quadratischen Grundsteinen gemäß Figur 1 zusammen. Auf den beiden gegenüberliegenden langen Seitenflächen 12 sind jeweils zwei Abstandshalter 17 und zwei Abstandshalter 18 angeordnet. Die kurzen Seitenflächen 13 weisen je einen Abstandshalter 19 bzw. 20 auf.

Auch hier sind die Abstandshalter auf gegenüberliegenden Seitenflächen wieder relativ zu Bezugslinien versetzt zueinander angeordnet. Bei dem in Figur 2 rechten Abstandshalterpaar, das aus den Abstandshaltern 17 und 18 besteht, ist die Bezugslinie eine die Fläche des Steines viertelnde Linie 14, während dies bei dem Abstandshalterpaar, das auf den kurzen Seitenflächen angeordnet ist, in bezug auf die Abstandshalter 19, 20 die die Fläche des Steines halbierende Linie 15 (Mittellinie) ist. Das in der Figur linke Abstandshalterpaar auf den gegenüberliegenden langen Seitenflächen, das aus den Abstandshaltern 17, 18 besteht, hat als Bezugslinie die Linie 16, die gegenüber der viertelnden Linie 14 um die Breite "b" eines Abstandshalters zur Ecke hin versetzt angeordnet ist. Es ergeben sich auf diese Weise auf der in der Figur unteren langen Seitenfläche 12 zwei innenliegende Abstandshalter 18 und auf der in der Figur oben liegenden Seitenfläche 12 zwei außenliegende Abstandshalter 17. Werden zwei Steine in der in Figur 2 gezeigten Art aneinandergesetzt, so umklammern die beiden außenliegenden Abstandshalter 17 des einen Steines die beiden innenliegenden Abstandshalter 18 des anderen Steines, so daß beide Steine in Querrichtung der Figur fixiert sind und sich ein Vollverbund ergibt.

Durch den Versatz des in Figur 2 links dargestellten Abstandshalterpaares 17, 18 gegenüber dem in der Figur rechts dargestellten Abstandshalterpaar ist es möglich, den in Figur 2 oben dargestellten Stein nicht nur in der Stellung gemäß Figur 2, sondern auch in der in Figur 3 gezeigten Stellung an den unteren Stein anzulegen. Diese in Figur 3 gezeigte Stellung des oberen Steines ist gegenüber der von Figur 2 um 180° gedreht. Man erkennt, daß in dieser Stellung die beiden Abstandshalter 17 der in der Figur unteren Seitenfläche des oberen Steines jetzt jeweils rechts von den beiden Abstandshaltern 17 der oberen Seitenfläche des unteren Steines liegen. In dieser Stellung ergibt sich zwar ebenfalls eine Anlage der Schrägflächen der Abstandshalter, jedoch lassen sich in dieser Stellung beide Steine in Querrichtung relativ zueinander bewegen. Es wird somit nicht der in Figur 2 erreichte Vollverbund, sondern lediglich ein Halbverbund erreicht.

Bei der in den Figuren 2 und 3 dargestellten Ausführungsform des Pflastersteines ist zur Kennzeichnung der beiden außenliegenden Abstandshalter 17 eine Markierung in Form eines vorspringenden Elementes 21 an der Seitenfläche zwischen den beiden Abstandshaltern vorgesehen. Diese Markierung dient als Verlegehilfe.

Figur 4 zeigt einen Pflasterstein 30 mit quadratischer Oberseite 31 und vier gleich langen Seitenflächen 32. Dieser Stein setzt sich aus vier quadratischen Grundsteinen der Figur 1 zusammen. Zwei gegenüberliegende Seitenflächen besitzen zwei Abstandshalterpaare, die sich jeweils aus den Abstandshaltern 35, 36 und 37, 38 zusammensetzen.

Auch hier ist wiederum ein Abstandshalterpaar in bezug auf die Steinecke gegenüber dem anderen versetzt angeordnet. Während das in Figur 4 rechte Abstandshalterpaar 35, 36 relativ zu einer die Fläche des Steines viertelnden Bezugslinie 33 versetzt angeordnet ist, ist das in der Figur 4 linke Abstandshalterpaar in bezug auf eine Linie 60 versetzt angeordnet, die gegenüber der die Fläche viertelnde Linie 33 um eine Abstandshalterbreite "b" zur Ecke hin verschoben ist. Hierdurch ergeben sich die vorstehend in Verbindung mit den Rechtecksteinen beschriebenen zwei verschiedenen Anlagemöglichkeiten. Auch der Stein der Figur 4 hat eine Markierung 39 in Form eines vorspringenden Ab-. schnittes, der die beiden außenliegenden Abstandshalter 35 bzw. 37 kennzeichnet.

Der in Figur 5 dargestellte Pflasterstein 40 mit rechteckiger Oberseite 41 und zwei langen Seitenflächen 42 sowie zwei kurzen Seitenflächen 50 ist, abgesehen von der Form der Abstandshalter, entsprechend ausgebildet wie der in den Figuren 2 und 3 dargestellte Rechteckstein. Die Abstandshalter 46, 47, 48, 49 besitzen hier eine verbreiterte Basis, von der der zahnförmige Abstandshalter mit abgeflachter Spitze ausgeht. Beim Aneinandersetzen von Steinen stützen sich hierbei die ebenen Stirnflächen der Abstandshalter an den ebenen Flächen der Basis ab, d.h. die Stirnflächen treten nicht mit den Seitenflächen 42, 50 in Kontakt. Auf diese Weise wird eine gegenüber der Ausführungsform der Figuren 2 und 3 vergrößerte Fuge zwischen benachbarten Steinen erreicht. Die Lage der Abstandshalter entspricht der des Pflastersteines der Figuren 2 und 3, wobei auch hier wieder drei Bezugslinien eine Rolle spielen, nämlich einmal die Flächenhalbierende 44, eine die Fläche viertelnde Linie 43 und eine gegenüber der Linie 43 um eine Abstandshalterbreite "b" versetzte Linie 45. Es ergeben sich zwei innenliegende Abstandshalter 47 und zwei außenliegende Abstandshalter 46 auf den gegenüberliegenden langen Seitenflächen 42.

Figur 6 zeigt eine Draufsicht auf drei in Läuferverband verlegte Steine, die den Steinen der Figuren 2 und 3 entsprechen. Man erkennt, daß der in der Figur gezeigte untere Stein mit seinen beiden außenliegenden Abstandshaltern je einen Abstandshalter der in der Figur unteren Seitenfläche der beiden darüberliegenden Steine umklammert. Bei 21 ist die Markierung für die sogenannte große "Klammer" dargestellt.

Figur 7 zeigt drei Rechtecksteine 10 der Figuren 2 und 3, wobei der in der Figur rechte Stein rechtwinklig zu den beiden linken Steinen der Figur angeordnet ist. Auch hier umgreift der rechte Stein mit seinen beiden außenliegenden Abstandshaltern die beiden an den Stirnseiten der linken Steine angeordneten Abstandshalter, so daß sich ein entsprechender Klammereffekt ergibt. Bei 21 ist jeweils die sogenannte große "Klammer" angedeutet.

Abschließend sei darauf hingewiesen, daß die in den Figuren 2 bis 7 dargestellten Pflastersteine in Bezug auf Ihre Abmessungen relativ zum quadratischen Stein der Figur 1 nicht maßstabsgetreu dargestellt sind. So sind die Seitenlängen des Steines der Figur 4 relativ zu den Seitenlängen des Steines der Figur 1 zu kurz dargestellt. In Wirklichkeit müßten sie um das Maß einer Fuge verlängert sein, so daß der Stein der Figur 1 viermal im Stein der Figur 4 plus Fuge enthalten ist. Bei den dargestellten Rechtecksteinen ist das Verhältnis Länge:Breite ebenfalls nicht korrekt dargestellt. Die Länge des Steines muß zweimal dem Seitenmaß des Steines der Figur 1 zuzüglich einer Fugenbreite entsprechen. Diese Abweichungen in der Darstellung wirken sich jedoch nicht auf die hier in Rede stehende Erfindung aus.

Figur 8 zeigt eine Draufsicht auf drei im Verband verlegte Rechtecksteine 10. Die Darstellung ist nicht maßstäblich. Man erkennt, daß bei der hier gezeigten Verlegeart der obere querliegende Stein mit seinen beiden Abstandshaltern 50 eine kleine "Klammer" bildet, die die Abstandshalter 51 von zwei angelegten Steinen umgreift. Diese kleine "Klammer" liegt der durch den Vorsprung 21 angedeuteten großen "Klammer" gegenüber.

Der in Figur 8 linke untere Stein umgreift mit seiner bei 21 angedeuteten großen "Klammer" die beiden Abstandshalter an den Stirnseiten zweier weiterer in der Figur waagerecht angeordneter Steine.

Es läßt sich somit zusammenfassen, daß erfindungsgemäß ein Pflasterstein geschaffen wird, der Verlegemuster wie bei normalen Steinen ohne Verzahnung zuläßt, jedoch im Vollverbund.

## Patentansprüche

1. Pflasterstein (10, 30) mit einer parallel zueinander verlaufenden rechteckigen Oberseite (11, 31) und Unterseite sowie vier rechtwinklig hierzu verlaufenden Seitenflächen (12, 13, 32), an denen seitlich vorstehende Abstandshalter (17, 18, 19, 20, 35, 36, 37, 38) angeordnet sind, die mit Abstandshaltern von benachbarten Pflastersteinen zur Ausbildung von Fugen in seitliche Anlage treten, wobei auf zwei gegenüberliegenden Seitenflächen (12, 32) zwei erste Abstandshalterpaare und den anderen beiden gegenüberliegenden Seitenflächen (13, 32) mindestens ein zweites Abstandshalterpaar vorgesehen und die auf verschiedenen Seitenflächen angeordneten Abstandshalter (17, 18, 19, 20, 35, 36, 37, 38) eines Paares in bezug auf eine den Stein senkrecht zu den entsprechenden Seitenflächen (12, 32) schneidende Linie (14, 33, 16, 60) um eine Abstandshalterbreite versetzt zueinander angeordnet sind, derart, daß sich in bezug auf die zur schneidenden Linie (14, 33, 16, 60) parallele Mittellinie des Steines zwei innenliegende Abstandshalter (18, 36) auf einer Seitenfläche und zwei außenliegende Abstandshalter (17, 35) auf der gegenüberliegenden Seitenfläche ergeben, **dadurch gekennzeichnet, daß** die den Stein schneidende Linie (16, 60) des einen Paares der ersten Abstandshalterpaare gegenüber der den Stein schneidenden Linie (14, 33) des anderen Paares der ersten Abstandshalterpaare einen um die Breite eines Abstandshalters (b) vergrößerten Abstand von der Mittellinie des Steines besitzt.

2. Pflasterstein nach Anspruch 1, **dadurch gekennzeichnet, daß** die beiden ersten Abstandshalterpaare auf den gegenüberliegenden langen Seitenflächen (12) eines Rechtecksteines angeordnet sind.

3. Pflasterstein nach Anspruch 1 oder 2, **dadurch gekennzeichnet, daß** die Abstandshalter (19, 20) des auf den gegenüberliegenden kurzen Seitenflächen (13) angeordneten zweiten Abstandshalterpaares in bezug auf die senkrecht zu diesen Seitenflächen (13) verlaufende Mittellinie (15) des Steines um eine Abstandshalterbreite versetzt angeordnet sind.

4. Pflasterstein nach Anspruch 1, **dadurch gekennzeichnet, daß** die beiden ersten Abstandshalterpaare auf zwei gegenüberliegenden Seitenflächen (32) eines Quadratsteines angeordnet sind.

5. Pflasterstein nach Anspruch 4, **dadurch gekennzeichnet, daß** zwei Abstandshalterpaare auf den anderen gegenüberliegenden Seitenflächen des Quadratsteines angeordnet sind.

6. Pflasterstein nach einem der vorangehenden Ansprüche, **dadurch gekennzeichnet, daß** die den Stein senkrecht zur Seitenfläche (12, 32) schneidende Linie (14, 33) des anderen Paares der ersten Abstandshalterpaare eine die Fläche des Steines viertelnde Rasterlinie ist.

7. Pflasterstein nach einem der vorangehenden Ansprüche, **dadurch gekennzeichnet, daß** auf seinen gegenüberliegenden Seitenflächen drei Abstandshalterpaare angeordnet sind, von denen zwei Paare zwei innenliegende und zwei außenliegende Abstandshalter bilden.

8. Pflasterstein nach einem der vorangehenden Ansprüche, **dadurch gekennzeichnet, daß** die Abstandshalter (17, 18, 19, 20, 35, 36, 37, 38) zahnförmig mit abgeflachten Spitzen ausgebildet sind.

9. Pflasterstein nach einem der vorangehenden Ansprüche, **dadurch gekennzeichnet, daß** die Abstandshalter (46, 47, 48, 49) eine erweiterte Basis aufweisen, auf der sich der eigentliche Abstandshalter befindet.

10. Pflasterstein nach einem der vorangehenden Ansprüche, **dadurch gekennzeichnet, daß** er zur Erkennung der außenliegenden oder innenliegenden Abstandshalter eine Markierung (21, 39) aufweist.

## Claims

1. A paving stone (10, 30) comprising a rectangular upper side (11, 31) and lower side which are disposed parallel with respect to one another, and four side surfaces (12, 13, 32) extending perpendicularly with respect hereto and provided with laterally projecting spacers (17, 18, 19, 20, 35, 36, 37, 38) which enter into lateral engagement with spacers of adjacent paving stones for the formation of joints, wherein two first spacer pairs are provided on two opposite side surfaces (12, 32) and at least one second spacer pair is provided on the other two opposite side sufaces (13, 32), and the spacers (17, 18, 19, 20, 35, 36, 37, 38) of one pair which are disposed on different side surfaces are offset with respect to one another by a spacer width with regard to a line (14, 33, 16, 60) intersecting the paving stone perpendicularly with respect to the corresponding side surfaces (12, 32) in such a manner that two inner spacers (18, 36) on one side surface and two outer spacers (17, 35) on the opposite side surface result with respect to the center line of the paving stone which is parallel to the intersecting line (14, 33, 16, 60), **characterized in that** the line (16, 60) intersecting the stone of the one pair of the first spacer pairs has a spacing from the center line of the stone enlarged by the width of a spacer (b) with respect to the line (14, 33) intersecting the stone of the other pair of the first spacer pairs.

2. The paving stone according to claim 1, **characterized in that** the two first spacer pairs are disposed on the opposite long side surfaces (12) of a rectangular stone.

3. The paving stone according to claim 1 or 2, **characterized in that** the spacers (19, 20) of the second spacer pair disposed on the opposite short side surfaces (13) are offset by a spacer width with respect to the center line (15) of the stone extending perpendicularly with respect to these side surfaces (13).

4. The paving stone according to claim 1, **characterized in that** the two first spacer pairs are disposed on two opposite side surfaces (32) of a square stone.

5. The paving stone according to claim 4, **characterized in that** two spacer pairs are disposed on the other opposite side surfaces of the square stone.

6. The paving stone according to one of the preceding claims, **characterized in that** the line (14, 33) intersecting the stone perpendicularly with respect to the side surface (12, 32) of the other pair of the first spacer pairs is a grid line quartering the surface of the stone.

7. The paving stone according to one of the preceding claims, **characterized in that** three spacer pairs are disposed on its opposite side surfaces of which two pairs form two inner and two outer spacers.

8. The paving stone according to one of the preceding claims, **characterized in that** the spacers (17, 18, 19, 20, 35, 36, 37, 38) are formed in a tooth-like manner with flattened tips.

9. The paving stone according to one of the preceding claims, **characterized in that** the spacers (46, 47, 48, 49) have an enlarged base on which the true spacer is located.

10. The paving stone according to one of the preceding claims, **characterized in that** it has a marking (21, 39) for the recognition of the outer or inner spacers.

## Revendications

1. Bloc de pavement (10, 30) qui présente un côté supérieur et un côté inférieur (11, 31), rectangulaires et parallèles l'un à l'autre ainsi que quatre surfaces latérales (12, 13, 32) perpendiculaires à ces côtés et sur lesquelles sont disposés des écarteurs (17, 18, 19, 20, 35, 36, 37, 38) qui en débordent latéralement et qui viennent se placer latéralement contre des écarteurs de blocs de pavement voisins pour former des joints, deux premières paires d'écarteurs étant prévues sur deux surfaces latérales (12, 32) opposées et au moins une deuxième paire d'écarteurs étant prévue sur les deux autres surfaces latérales (13, 32) opposées, les écarteurs (17, 18, 19, 20, 35, 36, 37, 38) d'une paire, qui sont disposés sur différentes surfaces latérales étant disposés en décalage mutuel d'une largeur d'écarteur par rapport à une ligne (14, 33, 16, 60) qui coupe le bloc perpendiculairement aux surfaces latérales (12, 32) correspondantes de telle sorte que par rapport à la ligne centrale du bloc, parallèle à la ligne de coupe (14, 33, 16, 60), on obtient deux écarteurs (18, 36) situés à l'intérieur sur une surface latérale et deux écarteurs (17, 35) situés à l'extérieur sur la surface latérale opposée, **caractérisé en ce que** la ligne (16, 60) de coupe du bloc de l'une des paires des premières paires d'écarteurs présente par rapport à la ligne (14, 33) de coupe du bloc de l'autre paire des premières paires d'écarteurs une distance par rapport à la ligne centrale du bloc qui est augmentée de la largeur d'un écarteur (b).

2. Bloc de pavement selon la revendication 1, **caractérisé en ce que** les deux premières paires d'écarteurs sont disposées sur la longue surface latérale (12) opposée d'un bloc rectangulaire.

3. Bloc de pavement selon les revendications 1 ou 2, **caractérisé en ce que** les écarteurs (19, 20) de la deuxième paire d'écarteurs disposée sur la courte surface latérale (13) opposée sont disposés à un décalage d'une largeur d'écarteur par rapport à la ligne centrale (15) du bloc, qui s'étend perpendiculairement à cette surface latérale (13).

4. Bloc de pavement selon la revendication 1, **caractérisé en ce que** les deux premières paires d'écarteurs sont disposées sur deux surfaces latérales (32) opposées d'un bloc parallélépipédique.

5. Bloc de pavement selon la revendication 4, **caractérisé en ce que** deux paires d'écarteurs sont disposées sur les autres surfaces latérales opposées d'un bloc parallélépipédique.

6. Bloc de pavement selon l'une des revendications précédentes, **caractérisé en ce que** la ligne (14, 33) de l'autre paire des premières paires d'écarteurs qui coupe le bloc perpendiculairement à la surface latérale (12, 32) est une ligne de grille qui partage en quatre la surface du bloc.

7. Bloc de pavement selon l'une des revendications précédentes, **caractérisé en ce que** trois paires d'écarteurs, dont deux paires forment des écarteurs intérieurs et des écarteurs extérieurs, sont disposées sur ses surfaces latérales opposées.

8. Bloc de pavement selon l'une des revendications précédentes, **caractérisé en ce que** les écarteurs (17, 18, 19, 20, 35, 36, 37, 38) ont la configuration de dents à pointe aplatie.

9. Bloc de pavement selon l'une des revendications précédentes, **caractérisé en ce que** les écarteurs (46, 47, 48, 49) ont une base évasée sur laquelle se trouve l'écarteur proprement dit.

10. Bloc de pavement selon l'une des revendications précédentes, **caractérisé en ce qu'**il présente un repère (21, 39) pour permettre la détection des écarteurs extérieurs et des écarteurs intérieurs.
